# EUROPÄISCHE PATENTSCHRIFT

(11) **EP 0 380 758 B1**
(45) Veröffentlichungstag und Bekanntmachung des Hinweises auf die Patenterteilung: **16.06.1993**
(21) Anmeldenummer: 89119454.0
(22) Anmeldetag: 20.10.1989
(51) Int. Cl.: B27N 5/00, B27N 3/14

(54) **Vorrichtung und Verfahren zum dosierten Füllen stationärer Pressformen**
Device and method for the dosed filling of stationary moulds
Dispositif et procédé pour le remplissage dosé de moules stationnaires

(30) Priorität: 30.01.1989 DE 3902646
(43) Veröffentlichungstag der Anmeldung: 08.08.1990
(73) Patentinhaber: RÜTGERSWERKE AKTIENGESELLSCHAFT, 60326 Frankfurt (DE)
(72) Erfinder: Kropff, Hubertus, D-4650 Gelsenkirchen (DE); Jenniges, Norbert, D-4330 Mülheim (DE)

(56) Entgegenhaltungen:
- EP-A- 0 275 963
- EP-A- 0 285 821
- DE-A- 1 683 799
- DE-A- 3 035 909
- DE-C- 2 621 717
- FR-A- 563 229
- FR-A- 1 587 056

## Beschreibung

Die Erfindung betrifft eine Vorrichtung und ein Verfahren zum Dosieren einer schüttfähigen, nur in geringem Maße steigfähigen Preßmasse aus im wesentlichen span- oder faserförmigen Füllstoffen und einem Bindemittel beim Einfüllen in stationäre Preßformen für die Herstellung von Profilkörpern.

Dosiervorrichtungen dieser Art sind an sich bekannt. So beschreibt die DE-OS 23 60 957 eine Anlage zur Herstellung preßgeformter Teile aus orientierten Holzspänen, die eine Vorrichtung enthält, um die Späne einer nach Gewicht dosierten Spänemenge beim Füllen in eine Preßform zu orientieren, d. h. in einer bestimmten Richtung gleichmäßig auszurichten. Die Orientierungsvorrichtung besteht aus einem auf die Preßform aufsetzbaren, unbeweglich mit der Preßform zu verbindenden Gehäuse. Die Gestalt des die dosierte Preßmasse aufnehmenden, im Gehäuse integrierten Troges ist an seinem der Preßform zugewandten Ende an diese angepaßt und innen mit Trennwänden und Richtblechen versehen, welche schachtartige Räume bilden. Sowohl Gehäuse als auch Preßform sind jeweils mit einem Vibrator versehen. Diese bekannte Vorrichtung ist dafür gedacht, eine vorher dosierte Menge einer spanförmigen Preßmasse während des Einfüllens in die Preßform zu orientieren. Das selbsttätige Dosieren der Preßmasse beim Einfüllen, noch dazu in unterschiedlicher Stärke, ist mit der bekannten Vorrichtung nicht möglich. Um eine selbsttätige Dosierung zu erreichen wird in der DE-PS 26 18 599 eine Vorrichtung mit einem kastenförmigen Behälter beschrieben, der auf die Form aufgesetzt wird und einen Siebboden hat, der elastisch gelagert ist und in eine schwingende Bewegung versetzt wird. Die Formmasse rieselt dabei so lange in die Form, bis sie die Unterseite des Siebes berührt. Das Sieb kann verformt sein, um eine ungleichmäßige Verteilung der Formmasse in der Form zu erreichen. Nachteilig ist jedoch, daß die Formmasse in der Form durch die Bewegung des Siebes, sobald sie dessen Unterseite berührt, ebenfalls in Schwingungen versetzt wird, so daß der Feinanteil der Preßmasse durch das Haufwerk bis auf den Boden der Form rieselt. Die Abreicherung des Feinanteils bewirkt eine unzureichende Oberflächenqualität im oberen Bereich des gepreßten Profilkörpers.

Um diesen Nachteil auszugleichen, wird in der DE-PS 26 21 717 vorgeschlagen, den Füllkasten mit zwei im Abstand zueinander angeordneten Siebböden zu versehen, die horizontale relativ zueinander verlaufende Bewegungen ausführen, wobei der untere Siebboden maximal 100 Schwingungen pro Minute ausführen kann und der obere Siebboden eine größere Maschenweite als der untere hat. Durch diese Maßnahmen soll erreicht werden, daß nach dem Füllen der Form noch feine Preßmasseteilchen durch den unteren Siebboden rieseln und sich auf der Oberfläche der in der Preßform befindlichen Masse ablagern. Die Vorrichtung hat sich für Pressen zur Herstellung großformatiger Profilkörper bewährt. Bei Preßformen mit einer größeren Anzahl von Formnestern oder bei solchen zur Herstellung von gitterartigen Formkörpern kommt es jedoch zu einem starken Verschleiß des unteren Siebbodens, der auf den Stegen zwischen den Formnestern schleift. Den gleichen Nachteil weist auch die Vorrichtung nach der DE-PS 26 18 599 auf, da bei beiden Vorrichtungen die Dosierung beendet wird, sobald die Formen gefüllt sind, und die Formmasse die Öffnungen des Siebbodens von unten verschließen. Ein Anheben des Siebes, um das Schleifen auf den Stegen zu verhindern, würde ein exaktes Dosieren der Preßmasse unmöglich machen.

Es bestand daher die Aufgabe, eine neue Dosiervorrichtung der vorstehenden Art bzw. ein Verfahren zu entwickeln, mit dem ein exaktes Dosieren ohne Verschleiß des Siebbodens möglich ist.

Die Aufgabe wird erfindungsgemäß durch eine Vorrichtung gelöst, bei der der Boden des Füllkastens 1 aus gegeneinander beweglichen, nach oben sich verjüngenden Schwingkörpern 2 besteht, die durch Spalte 6 voneinander getrennt sind, die den Öffnungen 7 in der Form 8 entsprechen, aber eine geringere Breite haben, wobei die Schwingkörper 2 bei auf die Form 8 aufgesetztem Füllkasten 1 so angeordnet sind, daß sie die Form 8 nicht berühren.

Die maximalen Spaltweiten zwischen den Schwingkörpern werden im allgemeinen so gewählt, daß die Preßmasse bei unbewegten Schwingkörpern nicht durch den Spalt rieseln kann. Bei breiten Öffnungen in der Form können in den Spalten zwischen den Schwingkörpern starre Leitbleche oder andere Festkörper angeordnet sein, um die Spaltweite herabzusetzen. In diesem Fall ist die maximale Spaltweite zwischen Schwingkörper und Festkörper für die Funktionsfähigkeit der Dosiervorrichtung maßgeblich. Je nach Form und Größe der einzelnen Schwingkörper kann es vorteilhaft sein, sie zumindest teilweise mit einem eigenen Schwingantrieb zu versehen. Bei gleichmäßig angeordneten, kleineren Schwingkörpern werden diese über starre Verbindungen abwechselnd an je einen von mindestens zwei Schwingantrieben angeschlossen.

Grundsätzlich können alle Schwingantriebe mit einem Frequenzbereich zwischen 20 und 200 Hz verwendet werden. Ein pneumatischer Schwingantrieb bietet jedoch die Möglichkeit, die Abluft über Bohrungen in der Mantelfläche der Schwingkörper durch die Preßmasse in den Füllkasten zu leiten, und diese so zusätzlich zu fluidisieren. Dadurch wird ein schnelleres Füllen der Form bewirkt.

An Beispiel einer Vorrichtung zum dosierten Füllen einer Preßform zur Herstellung eines Deckenrasters mit einer Steghöhe von 30 mm und einer Stegbreite von 10 mm aus Holzfaserstoffen mit einem Harnstoffharzbindemittel wird das Verfahren anhand der Zeichnungen näher erläutert. Fig. 1 zeigt einen senkrechten Schnitt durch einen Teil der Dosiervorrichtung und Fig. 2 die Draufsicht.

Die Dosiervorrichtung besteht im wesentlichen aus dem Füllkasten 1 und einem Boden aus Schwingkörpern 2 in Form von Pyramidenstümpfen mit quadratischer Grundfläche, die abwechselnd an rechtwinklig zueinander, horizontal angeordneten Stäben 3 befestigt sind. Die Stäbe 3 werden durch die Wandung des Füllkastens 1 nach außen geführt und die Enden der parallel laufenden Stäbe 3a bzw. 3b über eine Schiene 4 miteinander verbunden. Die Schiene 4 ist mit mindestens einem Schwingantrieb 5 versehen, der die Stäbe in eine axial-schwingende Bewegung versetzt. Auf diese Weise wird erreicht, daß die Schwingkörper 2a und 2b gleichsinnig in y-Richtung und die Schwingkörper 2c und 2d in x-Richtung schwingen.

Die Schwingungsebene ist jedoch nicht bedeutend. Sie kann auch vertikal sein. Entscheidend ist lediglich, daß die benachbarten Schwingkörper 2 keine synchrone Bewegung ausführen. Auch die Amplitude und die Frequenz sind für die Funktion von untergeordneter Bedeutung. Eine Frequenz zwischen 20 und 200 Hz hat sich jedoch bei den üblichen Preßmassen als vorteilhaft für die Füllgeschwindigkeit erwiesen.

In dem Beispiel schwingen die Schwingkörper 2 mit einer Frequenz von 100 Hz und einer Amplitude von 3 mm. Die mittlere engste Spaltweite zwischen den Schwingkörpern 2 beträgt überall 6 mm. Nach dem Einschalten der Schwingantriebe 5 wird die im Füllkasten 1 befindliche Preßmasse 9 im Bereich der Schwingkörper 2 fluidisiert und rieselt durch die Spalte 6 in die Vertiefungen 7 der Form 8. Nach 35 sec sind diese gefüllt, und die Schwingantriebe 5 werden abgestellt. Es rieselt noch ein geringer Feinanteil der Preßmasse 9 nach, bis die Spalte 6 von der Preßmasse 9 vollständig geschlossen ist. Da die Schwingkörper 2 die Form 8 nicht berühren, kann es auch nicht zu einer Abnutzung kommen.

In dem vorliegenden Fall ist eine gleichmäßige Füllhöhe bei gleicher Breite der Vertiefungen in der Form gewünscht. Die Spaltweite zwischen den Schwingkörpern ist daher ebenfalls gleich. Bei unterschiedlicher Breite oder Höhe der Vertiefungen kann über unterschiedliche Spaltweiten die Preßmassenmenge in gewünschtem Maße variiert werden.

## Patentansprüche

1. Vorrichtung zum dosierten Füllen stationärer Preßformen, bestehend aus einem Füllkasten (1) mit einem für die Preßmasse (9) zeitweise durchlässigen Boden und Schwingantrieben (5), **dadurch gekennzeichnet,** daß der Boden des Füllkastens (1) aus gegeneinander beweglichen, nach oben sich verjüngenden Schwingkörpern (2) besteht, die durch Spalte (6) voneinander getrennt sind, die den Öffnungen (7) in der Form (8) entsprechen, aber eine geringere Breite haben, wobei die Schwingkörper (2) bei auf die Form (8) aufgesetztem Füllkasten (1) so angeordnet sind, daß sie die Form (8) nicht berühren.

2. Vorrichtung nach Anspruch 1, **dadurch gekennzeichnet,** daß die einzelnen Schwingkörper (2) zumindest teilweise mit einem eigenen Schwingantrieb (5) versehen sind.

3. Vorrichtung nach Anspruch 1, **dadurch gekennzeichnet,** daß die Schwingkörper (2) in Gruppen gemeinsam mit je einem Schwingantrieb (5) so verbunden sind, daß die benachbarten Schwingkörper (2) zu je einer anderen Gruppe gehören.

4. Vorrichtung nach einem der Ansprüche 1 bis 3, **dadurch gekennzeichnet,** daß der Schwingantrieb (5) ein pneumatischer Schwingantrieb ist.

5. Vorrichtung nach Anspruch 4, **dadurch gekennzeichnet,** daß die Mantelfläche der Schwingkörper (2) mit Bohrungen versehen sind, die auf der Innenseite mit dem Abluftauslaß des Schwingantiebs (5) verbunden sind.

6. Verfahren zum dosierten Füllen stationärer Preßformen, **dadurch gekennzeichnet,** daß die Vorrichtung nach einem der Ansprüche 1 bis 5 auf die Form (8) aufgesetzt wird, die in dem Füllkasten (1) befindliche Preßmasse (9) durch die nicht synchrone Bewegung der benachbarten Schwingkörper (2) fluidisiert wird und in die Öffnungen (7) der Form (8) rieselt, und nach dem Einbringen der gewünschten Menge an Preßmasse (9) die Schwingantriebe (5) abgeschaltet werden und damit der Preßmassenfluß gestoppt wird.

7. Verfahren nach Anspruch 6, **dadurch gekennzeichnet,** daß die Schwingkörper (2) mit einer Frequenz im Bereich von 20 bis 200 Hz bewegt werden.

8. Verfahren nach Anspruch 6 oder 7, **dadurch gekennzeichnet,** daß die Preßmasse (9) durch das Einleiten von Abluft des pneumatischen Schwingantriebs (5) über Bohrungen in den Schwingkörpern (2) während des Füllvorganges zusätzlich fluidisiert wird.

## Claims

1. A device for the metered filling of stationary moulds, comprising a filling box (1) with a bottom temporarily permeable to the moulding compound (9), and oscillating drives (5), **characterized in that** the bottom of the filling box (1) comprises upwardly tapering oscillating members (2) movable towards one another and separated from one another by gaps (6) which correspond to the openings (7) in the mould (8) but have a smaller width, the oscillating members (2) being arranged in such a way when the filling box (1) is placed on the mould (8) that they do not touch the mould (8).

2. A device according to Claim 1, **characterized in that** the individual oscillation members (2) are provided at least in part with their own oscillating drive (5).

3. A device according to Claim 1, **characterized in that** the oscillation members (2) are connected in groups jointly to one respective oscillating drive (5) in such a way that the adjacent oscillation members (2) belong to another respective group.

4. A device according to one of Claims 1 to 3, **characterized in that** the oscillating drive (5) is a pneumatic oscillating drive.

5. A device according to Claim 4, **characterized in that** the generated surfaces of the oscillation members (2) are provided with bores connected on the inside to the air-discharge outlet of the oscillating drive (5).

6. A process for the metered filling of stationary moulds, **characterized in that** the device according to one of Claims 1 to 5 is placed on the mould (8), the moulding compound (9) present in the filling box (1) is fluidized by the non-synchronous movement of the adjacent oscillation member (2) and trickles into the openings (7) in the mould (8), and after the introduction of the desired quantity of moulding compound (9) the oscillating drives (5) are switched off and in this way the flow of moulding compound is stopped.

7. A process according to Claim 6, **characterized in that** the oscillating members (2) are moved with a frequency in the range of from 20 to 200 Hz.

8. A process according to Claim 6 or 7, **characterized in that** the moulding compound (9) is additionally fluidized by the introduction of discharged air from the pneumatic oscillating drive (5) by way of bores in the oscillation members (2) during the filling procedure.

## Revendications

1. Dispositif destiné au remplissage dosé de moules stationnaires, constitué par un caisson de remplissage (1) muni d'un fond temporairement perméable pour la pâte de moulage (9) et de mécanismes d'entraînement vibratoire (5), caractérisé en ce que le fond du caisson de remplissage (1) est constitué par des éléments vibrants (2) et s'amincissant vers le haut, séparés entre eux par des fentes (6) qui correspondent à des ouvertures (7) dans le moule (8), mais présentent une largeur inférieure, les éléments vibrants (2) étant agencés de telle manière, avec le caisson de remplissage (1) placé sur le moule (8), qu'ils ne peuvent venir en contact avec ce dernier.

2. Dispositif selon la revendication 1, caractérisé en ce que les différents éléments vibrants (2) sont munis au moins partiellement d'un mécanisme d'entraînement vibratoire (5) individuel.

3. Dispositif selon la revendication 1, caractérisé en ce que les éléments vibrants (2) sont reliés par groupes conjointement avec respectivement un mécanisme d'entraînement vibratoire (5), de sorte que les éléments vibrants (2) avoisinants font respectivement partie d'un autre groupe.

4. Dispositif selon l'une des revendications 1 à 3, caractérisé en ce que le mécanisme d'entraînement vibratoire (5) est pneumatique.

5. Dispositif selon la revendication 4, caractérisé en ce que la surface d'enveloppe des éléments vibrants (2) est munie d'alésages reliés sur le côté intérieur à la sortie d'évacuation d'air du mécanisme vibratoire (5).

6. Procédé pour le remplissage dosé de moules stationnaires, caractérisé en ce que le dispositif est placé selon l'une des revendications 1 à 5 sur le moule (8), la pâte de moulage (9) se trouvant dans le caisson de remplissage (1) est fluidisée par le mouvement asynchrone des éléments vibratoires avoisinants (2) et s'écoule dans les ouvertures (7) du moule (8), et après l'introduction de la quantité souhaitée de pâte de moulage (9), les mécanismes d'entraînement vibratoire (5) sont mis hors circuit et l'amenée de pâte de moulage est ainsi interrompue.

7. Procédé selon la revendication 6, caractérisé en ce que les éléments vibratoires (2) sont déplacés à une fréquence située dans le domaine de 20 à 200 Hz.

8. Procédé selon la revendication 6 ou 7, caractérisé en ce que la pâte de moulage (9) est fluidisée de façon supplémentaire par l'introduction de l'air d'évacuation du mécanisme d'entraînement vibratoire pneumatique (5) par les alésages dans les éléments vibratoires (2) pendant le processus de remplissage.
